# EUROPÄISCHE PATENTANMELDUNG

(11) **EP 1 093 109 A1**
(43) Veröffentlichungstag der Anmeldung: **18.04.2001**
(21) Anmeldenummer: 00120872.7
(22) Anmeldetag: 25.09.2000
(51) Int. Cl.: G10H 1/00

(54) **Verfahren zum Erkennen und Auswählen einer Tonfolge, insbesondere eines Musikstücks**

(30) Priorität: 11.10.1999 DE 19948974
(71) Anmelder: NOKIA MOBILE PHONES LTD., 02150 Espoo (FI)
(72) Erfinder: Theimer, Wolfgang, 44789 Bochum (DE)
(74) Vertreter: TER MEER STEINMEISTER & PARTNER GbR

(57) **Zusammenfassung**

Die Erfindung betrifft Verfahren zum Erkennen und zum Auswählen einer Tonfolge, insbesondere eines Musikstücks, die es einem Benutzer ermöglichen, ein bestimmtes Musikstück anzufordern, in dem er einen Abschnitt des Musikstücks singt, dessen Titel er nicht weiß. Dieses Verfahren zeichnet sich dadurch aus, daß eine zumindest einem Abschnitt der auszuwählenden Tonfolge zumindest teilweise entsprechende Tonfolge eingegeben wird, die Töne der eingegebenen Tonfolge in eine Notenfolge umgesetzt werden, zum Suchen der auszuwählenden Tonfolge deren Notenfolge nacheinander mit entsprechenden Notenfolgen einer Vielzahl von Tonfolgen verglichen wird, um Bezeichnungen einer oder mehrerer Tonfolgen zu ermitteln, deren Notenfolge oder -folgen mit der Notenfolge der auszuwählenden Tonfolge in vorbestimmter Weise übereinstimmt bzw. übereinstimmen, und die ermittelten Bezeichnungen als Liste oder Tonfolgen ausgegeben werden, so daß ein Benutzer anhand der Bezeichnungsliste oder Tonfolge die gewünschte Tonfolge auswählen kann.

## Beschreibung

Die Erfindung betrifft sowohl ein Verfahren zum Erkennen als auch zum Auswählen einer Tonfolge, insbesondere eines Musikstücks.

Die heutigen Multimediadienste ermöglichen es ihren Benutzern, Musikstücke, Videoclips und auch graphische Informationen auf entsprechende Anforderung aus entsprechenden Datenbanken abzurufen, um die gewünschten Musikstücke oder dergleichen wiedergeben und/oder speichern zu können. Bei weitersteigenden Datenübertragungsgeschwindigkeiten und sinkenden Speicherplatzkosten werden in Zukunft auch Filme von entsprechenden Anbietern abrufbar sein.

Beispielsweise ist es derzeit im Internet möglich, daß ein Benutzer sich von einem entsprechenden Anbieter Musiktitel oder dergleichen übertragen läßt, die dann entweder in einer benutzerseitigen Datenbank gespeichert oder zum Herstellen einer CD verwendet werden. Eine derartige Anforderung von Musikstücken oder dergleichen ist jedoch auch über Mobilfunkdienste möglich.

Um einen bestimmten Musiktitel zu erhalten, muß der Benutzer den Namen oder die Bezeichnung des Musikstücks eingeben und an den entsprechenden Diensteanbieter übertragen. Die Musiktiteldatenbank des Diensteanbieters wird dann auf das angeforderte Musikstück hin durchsucht um dieses, falls es in der Datenbank verfügbar ist, zum anfordernden Benutzer zu übertragen.

Um einem Benutzer auch dann einen gewünschten Musiktitel liefern zu können, wenn dieser die Bezeichnung des Musikstücks nicht ganz genau kennt, werden bei der Suche in der Datenbank des Diensteanbieters auch assoziative Suchalgorithmen verwendet, die trotz geringer Abweichungen der eingegebenen Bezeichnung vom tatsächlichen Namen des Musikstücks dieses identifizieren können oder zumindest eine Auswahl von mehreren Musikstücken mit ähnlichen Bezeichnungen anbieten.

Möchte jedoch ein Benutzer ein Musikstück anfordern, das ihm sehr gut gefällt, dessen Titel er jedoch nicht oder allenfalls nur sehr vage kennt, so ist es für ihn derzeit praktisch unmöglich dieses Musikstück anzufordern.

Davon ausgehend liegt der Erfindung die Aufgabe zugrunde, Verfahren zum Erkennen und zum Auswählen einer Tonfolge, insbesondere eines Musikstückes bereitzustellen, die es einem Benutzer ermöglichen, eine Tonfolge oder ein Musikstück aufzufinden und auszuwählen, dessen Bezeichnung er nicht kennt.

Diese Aufgabe wird hinsichtlich des Erkennens einer Tonfolge durch das Verfahren nach Anspruch 1 und hinsichtlich des Auswählens einer Tonfolge durch das Verfahren nach Anspruch 2 gelöst. Vorteilhafte Ausgestaltungen und Weiterbildungen der Erfindung sind in den Unteransprüchen beschrieben.

Erfindungsgemäß werden also zum Erkennen einer Tonfolge zunächst die Töne der zu erkennenden Tonfolge in eine Notenfolge umgesetzt, anschließend wird zum Suchen der zu erkennenden Tonfolge deren Notenfolge nacheinander mit entsprechenden Notenfolgen einer Vielzahl von Tonfolgen verglichen und dann werden Bezeichnungen der Tonfolge oder -folgen ausgegeben, deren Notenfolge bzw. -folgen mit der Notenfolge der zu erkennenden Tonfolge in vorbestimmter Weise übereinstimmt bzw. übereinstimmen.

Das erfindungsgemäße Verfahren zum Auswählen einer Tonfolge nutzt dieses Erkennungsverfahren und zeichnet sich dadurch aus, daß eine zumindest einem Abschnitt der auszuwählenden Tonfolge zumindest teilweise entsprechende Tonfolge eingegeben wird, die Töne der eingegebenen Tonfolge in eine Notenfolge umgesetzt werden, zum Suchen der auszuwählenden Tonfolge deren Notenfolge nacheinander mit entsprechenden Notenfolgen einer Vielzahl von Tonfolgen verglichen wird, um Bezeichnungen einer oder mehrerer Tonfolgen zu ermitteln, deren Notenfolge oder -folgen mit der Notenfolge der auszuwählenden Tonfolge in vorbestimmter Weise übereinstimmt, und die ermittelten Bezeichnungen als Liste ausgegeben werden, so daß ein Benutzer anhand der Bezeichnungsliste die gewünschte Tonfolge auswählen kann.

Der Grundgedanke der vorliegenden Erfindung liegt also darin, daß eine Tonfolge, wie sie sich akustisch dem Benutzer darbietet und von diesem mehr oder weniger genau reproduziert werden kann, zunächst in eine Notenfolge, also in eine Darstellung umgesetzt wird, wie sie beispielsweise auch zum Niederschreiben von Musikstücken verwendet wird, und diese Darstellung der gewünschten Tonfolge mit entsprechenden Notenfolgen, die einzelnen Musikstücken in einer Datenbank eines Diensteanbieters zugeordnet sind, zu vergleichen, so daß der Grad der Übereinstimmung zwischen der eingegebenen, gewünschten Tonfolge und den Musikstücken ermittelt werden kann, um dann die Bezeichnungen der Tonfolge oder -folgen auszugeben, die mit der gewünschten oder auszuwählenden Tonfolge in vorbestimmter Weise übereinstimmen.

Die Erfindung ermöglicht es somit einem Benutzer, auch Tonfolgen, insbesondere Musikstücke, Videoclips und gegebenenfalls auch Filme über deren Soundtrack anzufordern, wenn ihm nur deren Melodie bekannt ist. Das erfindungsgemäße Verfahren ermöglicht somit eine intuitive Suche in Datenbanken von Musikstücken oder dergleichen, und erleichtert damit deren Nutzung.

Bei einer ersten Ausgestaltung der Erfindung ist vorgesehen, daß die in einem Benutzerendgerät eingegebene der auszuwählenden Tonfolge entsprechende Tonfolge zu einer Datenbankstation übertragen wird, in der die Liste der Bezeichnungen einer oder mehrerer der auszuwählenden Tonfolge ähnlichen Tonfolgen ermittelt wird, und die Bezeichnungsliste zur Ausgabe an das Benutzerendgerät übertragen wird.

Wird als Benutzerendgerät beispielsweise ein Mobiltelefon benutzt, um über Funkkanäle ein bestimmtes Musikstück bei einem Diensteanbieter auszuwählen, so ist es insbesondere im Hinblick auf eine gute Ausnutzung der Übertragungsstrecke vorteilhaft, wenn die in ein Benutzerendgerät eingegebene, der auszuwählenden Tonfolge entsprechende Tonfolge im Benutzerendgerät in eine Notenfolge umgesetzt wird, die Notenfolge zu einer Datenbankstation übertragen wird, in der die Liste der Bezeichnungen einer oder mehrerer der auszuwählenden Tonfolge ähnlichen Tonfolgen ermittelt wird, und die Bezeichnungsliste zur Ausgabe an das Benutzerendgerät übertragen wird.

Um es dem Benutzer zu ermöglichen, auch ein Musikstück, dessen Titel er überhaupt nicht kennt, auswählen zu können, ist bei einer besonders vorteilhaften Ausgestaltung der Erfindung vorgesehen, daß zusammen mit jeder Bezeichnung ein für die jeweilige Tonfolge charakteristischer kurzer Ausschnitt der Tonfolge zur Ausgabe an das Benutzerendgerät übertragen wird. Dem Benutzer wird somit nicht nur die Bezeichnung der jeweiligen Tonfolge also der oder die Titel des erkannten Musikstücks oder in Frage kommender Musikstücke angeboten, sondern es wird ihm auch ermöglicht, einen kurzen charakteristischen Auszug aus dem Musikstück, zum Beispiel das Grundthema oder den Refrain abzuhören, so daß er aufgrund der wiedergegebenen charakteristischen Tonfolge seine Auswahl treffen kann.

Besonders zweckmäßig ist es, wenn bei dem erfindungsgemäßen Verfahren die Tonfolge zur Eingabe in das Benutzerendgerät vom Benutzer gesungen wird.

Eine besonders vorteilhafte Ausgestaltung des erfindungsgemäßen Verfahrens zeichnet sich dadurch aus, daß zum Umsetzen einer Tonfolge in eine Notenfolge für jeden Ton der Tonfolge die Tonhöhenfrequenz fₚ' und die Tondauer d'ermittelt wird, und jedem Ton eine musikalische Note entsprechend seiner Tonhöhenfrequenz fₚ und eine musikalisch quantisierte Notendauer d entsprechend einer Tondauerverteilung der Tonfolge zugeordnet wird.

Hierbei ist es zweckmäßig, wenn zur Festlegung der Notendauer der Töne zunächst der Median der Tondauerverteilung ermittelt wird, und die Tondauer des Medians mit der Notendauer einer 1/4-Note gleichgesetzt wird, sowie jedem Ton durch Vergleich seiner Tondauer mit der ermittelten Notendauer einer 1/4-Note eine entsprechende musikalische quantisierte Notendauer zugeordnet wird.

Erfindungsgemäß wird also aus dem zeitlichen Verlauf der Tonhöhenfrequenz der jeweilige musikalische Ton bzw. die Note, also beispielsweise C, D, E, F, G, A, H und die Notendauer d ermittelt. Da insbesondere beim Singen der gewünschten Tonfolge die Notendauer d nicht absolut meßbar ist, wird aus der Tondauerverteilung der Median ermittelt und der Notendauer einer 1/4-Note gleichgesetzt. Davon ausgehend lassen sich dann Tondauerintervalle angeben, denen dann die anderen gebräuchlichen Notendauern, also Insbesondere 1/32, 1/16, 1/8, 1/2 und 1 zugeordnet werden können.

Für die Durchführung des Vergleichs zur Feststellung eines Übereinstimmungsgrades in einer Datenverarbeitungsanlage ist es besonders zweckmäßig, wenn jede Tonfolge durch einen Tonhöhenvektor **h**, der sich aus den einzelnen Noten oder musikalischen Tönen zusammensetzt, und einen Tondauervektor **d** dargestellt wird, der sich aus den musikalischen quantitierten Notendauern d der einzelnen Töne zusammensetzt.

Um die Notenfolge einer eingegebenen Tonfolge auch dann erfolgreich mit den Notenfolgen der gespeicherten Musikstücke vergleichen zu können, wenn die eingegebene Tonfolge bewußt oder unbewußt in eine andere Stimmlage transponiert wurde, ist bei einer zweckmäßigen Weiterbildung der Erfindung vorgesehen, daß zum Feststellen eines Übereinstimmungsfaktors F_{i,l} zwischen einer eingegebenen und einer gespeicherten Tonfolge die Differenz der Tonhöhen h und Tondauern d der jeweiligen Notenfolgen miteinander verglichen werden.

Eine praktische Ausgestaltung der Erfindung zeichnet sich dadurch aus, daß beim Vergleich der Notenfolgen einer eingegebenen und einer gespeicherten Tonfolge die Notenfolge der eingegebenen Tonfolge nacheinander mit entsprechenden Teil-Notenfolgen der gespeicherten Tonfolgen verglichen wird, um jeweils einen Übereinstimmungsfaktor fᵢ (x) zu ermitteln und daß der den höchsten Übereinstimmungsgrad anzeigenden Übereinstimmungsfaktor ${\text{F}}_{\text{i, l}} {\text{= f}}_{\text{i}} {\text{(x}}_{\text{l}} \text{)}$ der gespeicherten Tonfolge als Übereinstimmungsfaktor zugeordnet wird.

Für die Durchführung der Erfindung mittels Datenverarbeitungsanlagen ist es besonders zweckmäßig, wenn als Übereinstimmungsfaktor der kleinste Wert einer Funktion fᵢ (x) ermittelt wird, die durch die folgende Gleichung gegeben ist:${\text{f}}_{\text{i}} \text{(} \text{x} \text{)=α} \text{l} \text{=0} \text{N} \text{-1} \text{|} \text{h} \text{(} \text{l} \text{)-} {\text{m}}_{\text{h}} \text{-(} {\text{h}}_{\text{i}} \text{(} \text{x} \text{+} \text{l} \text{)-} \text{m} {\text{}}_{{\text{h}}_{\text{i}}} \text{(} \text{x} \text{)} \text{)|+β} \text{l} \text{=0} \text{N} \text{-1} \text{|} \text{d} \text{(} \text{l} \text{)-} {\text{m}}_{\text{d}} \text{-(} {\text{d}}_{\text{i}} \text{(} \text{x} \text{+} \text{l} \text{)-} \text{m} {\text{}}_{{\text{d}}_{\text{i}}} \text{(} \text{x} \text{))|}$ wobei α und β Gewichtsfaktoren sind, für die gilt: 0 < α, β und $\text{α + β = 1}$; h (l) die Tonhöhe des l-ten Tons einer eingegebenen Tonfolge, mₕ der Median der Tonhöhen der eingegebenen Tonfolge, d (l) die Tondauer des l-ten Tons einer eingegebenen Tonfolge, m_{d} der Median der Tondauern der eingegebenen Tonfolge, hᵢ (x) die Tonhöhe des x-ten Tons einer gespeicherten Tonfolge, dᵢ (x) die Tondauer des x-ten Tons dieser eingespeicherten Tonfolge, mₕᵢ (x) der Median der Tonhöhen im Intervall hᵢ (x) bis ${\text{h}}_{\text{i}} \text{(x + N - 1)}$, m_{di} (x) der Median der Tondauern im Intervall dᵢ (x) bis ${\text{d}}_{\text{i}} \text{(x + N - 1)}$.

Um dem Benutzer die Auswahl des gesuchten Musikstücks weiter zu erleichterten, ist bei einer zweckmäßigen Weiterbildung der Erfindung vorgesehen, daß die auszugebenden Bezeichnungen der Tonfolgen entsprechend einem Übereinstimmungsgrad zwischen den zugehörigen gespeicherten Tonfolgen und der eingegebenen Tonfolge sortiert werden und daß die Ausgabe mit der Bezeichnung beginnt, deren Tonfolge der eingegebenen Tonfolge am ähnlichsten ist, wobei nur Bezeichnungen solcher Tonfolgen ausgegeben werden, deren Übereinstimmungsgrad größer als ein vorgegebener Wert ist.

Eine besonders vorteilhafte Ausgestaltung der Erfindung zeichnet sich dadurch aus, daß die Notenfolgen der Vielzahl von Tonfolgen zusammen mit entsprechenden Bezeichnungen der Tonfolgen in einer Datenbankdatei gespeichert sind, wobei zusammen mit den in der Datenbankdatei gespeicherten Notenfolgen kurze charakteristische Ausschnitte der jeweiligen Tonfolgen gespeichert sind.

Erfindungsgemäß wird also eine besondere Datenbankdatei bereitgestellt, in der die Notenfolgen der in einer Datenbank zur Verfügung stehenden Musikstücke zusammen mit entsprechenden Bezeichnungen, also mit den Titeln der Musikstücke, gespeichert sind, so daß bei dem Vergleich der Notenfolge der eingegebenen Tonfolge die Notenfolgen der Musikstücke nicht jedesmal neu erzeugt werden müssen, so daß die Suche nach dem gewünschten Musikstück wesentlich vereinfacht und beschleunigt werden kann. Neben der Bezeichnung des Musikstücks kann in dieser besonderen Datenbankdatei auch jeder Notenfolge noch ein kurzer charakteristischer Ausschnitt des jeweiligen Musikstücks zugeordnet sein, zum Beispiel im MIDI-Format, so daß auf die Datenbankdatei, in der Musikstücke als solche gespeichert sind, erst zugegriffen zu werden braucht, wenn der Benutzer sich für ein konkretes Musikstück entschieden hat.

Die Erfindung wird im folgenden beispielsweise unter Bezugnahme auf die Zeichnung näher erläutert. Es zeigen:
**Figur 1** ein schematisches Blockschaltbild eines Kommunikationssysterns zur Durchführung der erfindungsgemäßen Verfahren,
**Figur 2** den zeitlichen Verlauf einer geglätteten Tonhöhenfrequenz und
**Figur 3** den zeitlichen Verlauf einer entsprechend dem musikalischen Noten oder Tönen quantisierten Tonhöhenfrequenz.

Figur 1 zeigt beispielsweise ein Kommunikationssystem, bei dem ein Benutzer mit Hilfe eines Benutzerendgeräts, das beispielsweise als Mobiltelefon 10 ausgebildet ist, über eine Übertragungsstrecke 11 mit einer Datenbankstation 12 eines Diensteanbieters, die eine Musikstückdatenbank 13 umfaßt, kommunizieren kann, um Musikstücke, Videoclips und gegebenenfalls Filme oder dergleichen geliefert zu bekommen.

Das Mobiltelefon 10 besitzt in üblicher Weise ein Mikrofon 14 zur Sprach- und Toneingabe, dessen Ausgang über einen Analog/Digital-Wandler 15 an eine zentrale Verarbeitungsschaltung 16 angelegt ist. Die zentrale Verarbeitungsschaltung 16, die beispielsweise als Mikroprozessor ausgebildet sein kann, gibt an die Datenbankstation 12 des Diensteanbieters zu übertragende Daten an eine Sende- und Empfangseinheit 17 aus, an die eine Sende- und Empfangsantenne 18 angeschlossen ist, um Informationen über die Übertragungsstrecke 11 zu senden und von dieser zu empfangen.

Die Datenbankstation 12 des Diensteanbieters weist eine Sende- und Empfangseinheit 19 mit einer Sende- und Empfangsantenne 20 auf, um Daten von bzw. über die Übertragungsstrecke 11 empfangen bzw. senden zu können. Die Sende- und Empfangs einheit 19 ist mit einer zentralen Verarbeitungsschaltung 21 verbunden, die auf die Musikstückdatenbank 13 zugreifen kann, um ein angefordertes Musikstück zu dem Mobiltelefon 10 zu übertragen.

Für die Erkennung von Musikstücken ist eine Datenbankdatei 22 vorgesehen, in der zusammen mit den Bezeichnungen oder Titeln der einzelnen Musikstücke in der Musikstückdatenbank 13 den Musikstücken entsprechende Notenfolgen gespeichert sind. Zusammen mit den Bezeichnungen und Notenfolgen der Musikstücke können dabei noch charakteristische Ausschnitte aus den Musikstücken gespeichert sein.

Zur akustischen und optischen Ausgabe von Information weist das Mobiltelefon 10 einen Lautsprecher 23 und eine Anzeigevorrichtung 24 auf, die über entsprechende Treiberschaltungen 25 bzw. 26 mit der zentralen Verarbeitungsschaltung 16 verbunden sind.

Um ein bestimmtes Musikstück von einem Diensteanbieter anzufordern, gibt der Benutzer zunächst einen Ausschnitt des auszuwählenden bzw. gewünschten Musikstücks ein, in dem er einfach die ihm bekannte Melodie in das Mikrofon 14 singt. Die vom Mikrofon aufgezeichnete menschliche Stimme wird über den Analog/Digital-Wandler 15 digitalisiert und an die zentrale Verarbeitungsschaltung 16 geliefert, die somit den digitalisierten Frequenzverlauf der menschlichen Stimme empfängt.

Aus dem digitalisierten Frequenzverlauf der menschlichen Stimme wird mit Hilfe eines Tonhöhendetektors in der zentralen Verarbeitungsschaltung 16 der zeitliche Verlauf der Tonhöhenfrequenz der in das Mikrofon 14 gesungenen Tonfolge ermittelt. Als Tonhöhendetektor dient dabei beispielsweise der sogenannte SIFT (Simplified inverse filter tracking) Algorithmus, der besonders gut für relativ hohe Frauenstimmen geeignet ist, oder die sogenannte Cepstrum Tonhöhenabschätzung (Cepstrum pitch estimation) die sich für relativ tiefe männliche Stimmen eignet. Diese Verfahren sind dem zuständigen Fachmann vertraut und beispielsweise in dem Lehrbuch "Voice and Speech Processing", Thomas W. Parsons, New York, 1986, McGraw-Hill Book Company, erläutert.

Der ermittelte Verlauf der Tonhöhenfrequenz fₚ wird dann mit Hilfe eines geeignete Filters geglättet. Hierbei wird insbesondere ein Medianfilter verwendet, bei dem ein Filterfenster über die zu glättende Tonhöhenfrequenzkurve gleitet, um jeweils den Wert im Zentrum des Fensters durch den Median aller Werte im Fenster zu ersetzen. Eine derartige Medianfilterung ist ebenfalls bekannt und in dem obengenannten Lehrbuch erläutert.

Nach dem Glätten ergibt sich ein Verlauf der Tonhöhenfrequenz fₚ, wie er in Figur 2 rein schematisch angedeutet ist. Somit liegt also ein geglätteter Verlauf der Tonhöhenfrequenzen der gesungenen Tonfolge über der Zeit vor, die im Idealfall mit dem Verlauf der Melodie im Frequenzbereich koinzidiert.

Da jedoch durch bewußtes und unbewußtes Transponieren der Melodie beim Singen durch den Benutzer sowie durch Rythmus- und Tempounterschiede Fehler oder Abweichungen der gesungenen Melodie von der gewünschten Melodie auftreten, wird der in Figur 2 gezeigte Verlauf der Tonhöhenfrequenzen entsprechend den Frequenzen der musikalischen Töne oder Noten quantisiert, so daß sich der in Figur 3 gezeigte quantisierte Verlauf der Tonhöhenfrequenzen fₚ über der Zeit ergibt. Figur 3 zeigt dabei beispielsweise fünf verschiedene Töne mit unterschiedlichen Tondauern, denen jeweils ein bestimmter musikalischer Ton oder eine Note sowie eine bestimmte Tondauer zugeordnet werden können.

Nach der Quantisierung des Verlaufs der Tonhöhenfrequenz läßt sich die eingegebene, gesungene Tonfolge in eine bestimmte Anzahl N von Einzeltönen zerlegen. Jedem dieser Einzeltöne ist dabei ein musikalischer Ton entsprechend der musikalischen Skala zugeordnet. Ferner besitzt jeder der Einzeltöne eine bestimmte Tondauer, aus der sich eine entsprechende Notendauer ermitteln läßt.

Jeder Ton zeichnet sich also durch zwei Größen aus, nämlich durch die Tonhöhe oder Tonhöhenfrequenz, die durch den entsprechenden musikalischen Ton bzw. die entsprechende Note bezeichnet wird, und durch die Tondauer, die in noch zu beschreibender Weise entsprechend der musikalischen Notendauer quantisiert wird. Damit läßt sich jede Tonfolge aus N Tönen durch einen Tonhöhenvektor und durch einen Tondauervektor beschreiben. Die Werte h₁ können dabei einfach ganze Zahlen sein, die entsprechend der folgenden Tabelle die jeweiligen musikalischen Töne oder Noten repräsentieren.

| Note | A' | Ais' | H' | C' | Cis' | D' | Dis' | E' | F' | Fis' | G' | Gis' | A'' | Ais'' | H'' |
|---|---|---|---|---|---|---|---|---|---|---|---|---|---|---|---|
| Zahl | 0 | 1 | 2 | 3 | 4 | 5 | 6 | 7 | 8 | 9 | 10 | 11 | 12 | 13 | 14 |

In entsprechender Weise kann jeder Notendauer 1/32, 1/16, 1/8, 1/4, 1/2, 1 eine entsprechende Zahl zugeordnet werden, wobei zweckmäßiger Weise für die kürzeste Note die Dauer 1 gesetzt wird. Eine 1/4-Note erhält dann die Dauer 8, eine 1/2-Note die Dauer 16 und die ganze Note die Dauer 32. Um den einzelnen Tondauern eine musikalische Notendauer zuordnen zu können, wird der Median der Tondauerverteilung ermittelt und gleich einer 1/4-Note gesetzt. Ausgehend von dem Median werden dann Zeitintervalle festgelegt, die den einzelnen Notendauern entsprechen.

Die gesungene Tonfolge liegt nunmehr als Notenfolge vor, die sich durch zwei äußerst einfache Vektoren beschreiben lassen.

Die Umsetzung der Tonfolge in die die Notenfolge beschreibenden Vektoren kann dabei in der zentralen Verarbeitungsschaltung 21 der Datenbankstation 12 des Diensteanbieters durchgeführt werden. Um jedoch die Übertragungsstrecke 11 möglichst wenig zu belasten, um also die entsprechenden Sendekanäle möglichst wenig zu blockieren, wird diese Umsetzung bereits im Mobiltelefon 10 von der zentralen Verarbeitungsschaltung 16 vorgenommen, so daß nur der Tonhöhenvektor und der Notendauervektor zur Datenbankstation 12 des Diensteanbieters übertragen zu werden brauchen.

In der Datenbankstation 12 sind in der Datenbankdatei 22 die Musikstücke als Notenfolgen gespeichert, die ebenfalls durch einen entsprechenden Tonhöhenvektor **h**ᵢ = (hᵢ₁, hᵢ₂, ... hᵢₓ, ... h_{iM}) und Tondauervektoren **d**ᵢ = (dᵢ₁, dᵢ₂, ... dᵢₓ, ... d_{iM}) beschrieben werden. Der Index i bezeichnet dabei das jeweilige Musikstück und M die Anzahl der Töne oder Noten.

Um auch bewußt oder unbewußt transponierte eingegebene Tonfolgen mit den Musikstücken vergleichen zu können, werden nicht die jeweiligen Notenfolgen unmittelbar miteinander verglichen, sondern nur der Relativverlauf innerhalb der beiden Notenfolgen. Hierzu werden jeweils die Differenzen zwischen den einzelnen Tonhöhen miteinander verglichen. Es wird also für jede Notenfolge der Median festgestellt, um den Abstand der einzelnen Töne vom Median zu ermitteln und mit dem Abstand des entsprechenden anderen Tons der anderen Notenfolge von deren Median zu vergleichen. Da die Notenfolge des Musikstücks typischerweise wesentlich länger ist, als die Notenfolge, die beispielsweise durch Singen eingegeben wurde, wird für die Notenfolge des Musikstücks jeweils der Median eines entsprechenden Teilabschnitts dieser Notenfolge verwendet.

Beim praktischen Vergleich der Notenfolge einer eingegebenen Tonfolge mit den Notenfolgen der Musikstücke wird eine Funktion fᵢ (x) berechnet, deren Verlauf anzeigt, wie die Notenfolge der eingegebenen Tonfolge mit den einzelnen Abschnitten übereinstimmt. Diese Abweichungsfunktion errechnet sich nach der folgenden Gleichung:${\text{f}}_{\text{i}} \text{(} \text{x} \text{)=α} \text{l} \text{=0} \text{N} \text{-1} \text{|} \text{h} \text{(} \text{l} \text{)-} {\text{m}}_{\text{h}} \text{-(} {\text{h}}_{\text{i}} \text{(} \text{x} \text{+} \text{l} \text{)-} \text{m} {\text{}}_{{\text{h}}_{\text{i}}} \text{(} \text{x} \text{))|} \text{+β} \text{l} \text{=0} \text{N} \text{-1} \text{|} \text{d} \text{(} \text{l} \text{)-} {\text{m}}_{\text{d}} \text{-(} {\text{d}}_{\text{i}} \text{(} \text{x} \text{+} \text{l} \text{)-} \text{m} {\text{}}_{{\text{d}}_{\text{i}}} \text{(} \text{x} \text{))|}$

Hierbei sind α und β Gewichtsfaktoren, die den Einfluß der Melodie bzw. des Rhythmus auf den Übereinstimmungsfaktor beschreiben. Für α und β gilt dabei: 0 < α, β; $\text{a + β = 1}$. hᵢ (x) und dᵢ (x) bezeichnen die Tonhöhe und die Tondauer des x-ten Tons im Vektor **h**ᵢ bzw. **d**ᵢ. mₕᵢ (x) und m_{di} (x) bezeichnen jeweils den Median der Tonhöhen bzw. Tondauern im Intervall von hᵢ (x) bis ${\text{h}}_{\text{i}} \text{(x + N - 1)}$ bzw. dᵢ (x) bis ${\text{d}}_{\text{i}} \text{(x + N - 1)}$. h (l) und d (l) bezeichnen die Tonhöhe bzw. Tondauer des l-ten Tons im Vektor **h** bzw. **d**. In entsprechender Weise bezeichnen mₕ und m_{d} den Median der Tonhöhen bzw. Tondauern im Vektor **h** bzw. im Vektor **d**.

Sowohl für die Tonhöhen als auch für die Tondauern wird jeweils die Summe der Differenzen zwischen den jeweiligen Abständen zum entsprechenden Median berechnet, die im Idealfall, wenn also die Notenfolgen exakt übereinander passen, gleich 0 wird.

Nachdem die Funktion fᵢ (x) für alle Werte x berechnet wurde, wenn also die Notenfolge der eingegebenen Tonfolge mit sämtlichen möglichen Abschnitten der Notenfolge eines Musikstücks in der durch die obige Gleichung beschriebene Weise verglichen wurde, wird der kleinste Wert der Funktion fᵢ (x) festgestellt. Der zugehörige Wert xₗ beschreibt somit den Abschnitt der Notenfolge der den vom Benutzer gesungenen Abschnitt des Musikstücks (möglicherweise) entspricht. Der zugehörige Wert der Funktion fᵢ (x) wird dann als Abweichungsfaktor ${\text{F}}_{\text{i,l}} {\text{= f}}_{\text{i}} {\text{(x}}_{\text{l}} \text{)}$ gespeichert.

Sobald die Notenfolge der eingegebenen Tonfolge mit sämtlichen Notenfolgen der einzelnen Musikstücke verglichen wurde, werden die Bezeichnungen oder Titel der Musikstücke entsprechend den ermittelten Übereinstimmungsfaktoren F_{i,l} sortiert, wobei mit dem die höchste Übereinstimmung bezeichnenden kleinsten Abweichungsfaktor begonnen wird.

Um anschließend dem Benutzer die Musikstücke in der ermittelten Reihenfolge zu präsentieren, werden diese von der Datenbankstation 12 zum Mobiltelefon 10 übertragen, wo die Titel auf der Anzelgevorrichtung 24 angezeigt werden während charakteristische Ausschnitte der Musikstücke über den Lautsprecher 23 ausgegeben werden können. Hierbei wird zweckmäßigerweise die Anzahl der übertragenen Bezeichnungen begrenzt. Die Begrenzung kann dabei im einfachsten Falle dadurch erfolgen, daß nur, je nach Anzeige- und Speicherkapazität dem Mobiltelefon eine begrenzte feste Anzahl von Titeln der Musikstücke übertragen wird. Es ist jedoch auch möglich, die Begrenzung im Hinblick auf den Abweichungsfaktor vorzunehmen, so daß nur Titel von Musikstücken zum Mobiltelefon übertragen und dem Benutzer angezeigt werden, deren Abweichungsfaktor einen vorbestimmten Schwellwert nicht übersteigt. Ein derartiger Schwellwert kann allgemein festgelegt oder entsprechend der Abweichungsfaktorverteilung ermittelt werden.

Die vorliegende Erfindung ermöglicht somit die Erkennung von Musikstücken in der Datenbankstation eines Diensteanbieters, wobei ein Benutzer nur einen Teil eines gewünschten Musikstücks singt, wenn ihm der Titel dieses Liedes oder Musikstücks nicht bekannt ist. Nach der Erkennung des Musikstücks, oder einer Reihe von möglichen Musikstücken wird oder werden der bzw. die Titel gegebenenfalls zusammen mit charakteristischen Ausschnitten der Musikstücke zum Benutzer übertragen, so daß dieser daraus das gewünschte Musikstück auswählen kann. Nach der Auswahl wird dann das komplette Musikstück über elektronische Kommunikationswege (Internet, zellulares Mobiltelefonnetz, wie im beschriebenen Ausführungsbeispiel, oder ähnliches) zugesandt und der Benutzer kann sich das Musikstück dauerhaft auf einem geeigneten Speichermedium (CD, Speicherbaustein, Magnetband usw.) abspeichern und abspielen.

Für den Vergleich der eingegebenen Tonfolge, also eines gesungenen Abschnitts des gewünschten Musikstücks mit den. Musikstücken in der Datenbankstation des Dienstanbieters ist in der Datenbankstation 12 eine gesonderte Datenbankdatei 22 vorgesehen, in der die Titel bzw. Bezeichnungen der einzelnen Musikstücke mit den zugeordneten Notenfolgen gespeichert sind, so daß das Auffinden der gewünschten Musikstücke wesentlich erleichtert und die Erkennung beschleunigt ist.

## Patentansprüche

1. Verfahren zum Erkennen einer Tonfolge insbesondere eines Musikstücks, bei dem
- die Töne der zu erkennenden Tonfolge in eine Notenfolge umgesetzt werden,
- zum Suchen der zu erkennenden Tonfolge deren Notenfolge nacheinander mit entsprechenden Notenfolgen einer Vielzahl von Tonfolgen verglichen wird, und
- Bezeichnungen der Tonfolge oder -folgen ausgegeben werden, deren Notenfolge bzw. - folgen mit der Notenfolge der zu erkennenden Tonfolge in vorbestimmter Weise übereinstimmt bzw. übereinstimmen.

2. Verfahren zum Auswählen einer Tonfolge, insbesondere eines Musikstücks, bei dem
- eine zumindest einem Abschnitt der auszuwählenden Tonfolge zumindest teilweise entsprechende Tonfolge eingegeben wird,
- die Töne der eingegebenen Tonfolge in eine Notenfolge umgesetzt werden,
- zum Suchen der auszuwählenden Tonfolge deren Notenfolge nacheinander mit entsprechenden Notenfolgen einer Vielzahl von Tonfolgen verglichen wird, um Bezeichnungen einer oder mehrerer Tonfolgen zu ermitteln, deren Notenfolge oder -folgen mit der Notenfolge der auszuwählenden Tonfolge in vorbestimmter Weise übereinstimmt bzw. übereinstimmen, und
- die ermittelten Bezeichnungen als Liste ausgegeben werden, so daß ein Benutzer anhand der Bezeichnungsliste die gewünschte Tonfolge auswählen kann.

3. Verfahren nach Anspruch 2, dadurch gekennzeichnet, daß die in einem Benutzerendgerät (10) eingegebene, der auszuwählenden Tonfolge entsprechende Tonfolge zu einer Datenbankstation (12) übertragen wird, in der die Liste der Bezeichnungen einer oder mehrerer der auszuwählenden Tonfolge ähnlichen Tonfolgen ermittelt wird, und
- die Bezeichnungsliste zur Ausgabe an das Benutzerendgerät (10) übertragen wird.

4. Verfahren nach Anspruch 2, dadurch gekennzeichnet, daß die in ein Benutzerendgerät (10) eingegebene, der auszuwahlenden Tonfolge entsprechende Tonfolge im Benutzerendgerät (10) in eine Notenfolge umgesetzt wird, die Notenfolge zu einer Datenbankstation (12) übertragen wird, in der die Liste der Bezeichnungen einer oder mehrerer der auszuwählenden Tonfolge ähnlichen Tonfolgen ermittelt wird, und
- die Bezeichnungsliste zur Ausgabe an das Benutzerendgerät (10) übertragen wird.

5. Verfahren nach Anspruch 3 oder 4, dadurch gekennzeichnet, daß zusammen mit jeder Bezeichnung ein für die jeweilige Tonfolge charakteristischer kurzer Ausschnitt der Tonfolge zur Ausgabe an das Benutzerendgerät (10) übertragen wird.

6. Verfahren nach Anspruch 2 bis 5, dadurch gekennzeichnet, daß die Tonfolge zur Eingabe in das Benutzerendgerät (10) vom Benutzer gesungen wird.

7. Verfahren nach einem der vorstehenden Ansprüche, dadurch gekennzeichnet, daß zum Umsetzen einer Tonfolge in eine Notenfolge
- für jeden Ton der Tonfolge die Tonhöhenfrequenz fₚ und die Tondauer ermittelt wird, und
- jedem Ton eine musikalische Note entsprechend seiner Tonhöhenfrequenz fₚ und eine musikalisch quantisierte Notendauer entsprechend einer Tondauerverteilung der Tonfolge zugeordnet wird.

8. Verfahren nach Anspruch 7, dadurch gekennzeichnet, daß zur Festlegung der Notendauer der Töne zunächst der Median der Tondauerverteilung ermittelt wird, und die Tondauer des Medians mit der Notendauer einer 1/4-Note gleichgesetzt wird, sowie jedem Ton durch Vergleich seiner Tondauer mit der ermittelten Notendauer einer 1/4-Note eine entsprechende musikalische quantisierte Notendauer (1/32, 1/16, 1/8, 1/4, 1/2, 1) zugeordnet wird.

9. Verfahren nach Anspruch 7 oder 8, dadurch gekennzeichnet, daß jede Tonfolge durch einen Tonhöhenvektor **h**, der sich aus den einzelnen Noten oder musikalischen Tönen zusammensetzt, und einen Tondauervektor **d** dargestellt wird, der sich aus den musikalischen quantisierten Notendauern der einzelnen Töne zusammensetzt.

10. Verfahren nach einem der vorstehenden Ansprüche, dadurch gekennzeichnet, daß zum Feststellen eines Abweichungsfaktors F_{i, l} zwischen einer eingegebenen und einer gespeicherten Tonfolge die Differenz der Tonhöhen und Tondauern der jeweiligen Notenfolgen miteinander verglichen werden.

11. Verfahren nach einem der vorstehenden Ansprüche, dadurch gekennzeichnet, daß beim Vergleich der Notenfolgen einer eingegebenen und einer gespeicherten Tonfolge die Notenfolge der eingegebenen Tonfolge nacheinander mit entsprechenden Teil-Notenfolgen der gespeicherten Tonfolgen verglichen wird, um jeweils einen Abweichungsfaktor fᵢ (x) zu ermitteln und daß der den höchsten Übereinstimmungsgrad anzeigende kleinste Abweichungsfaktor ${\text{F}}_{\text{i, l}} {\text{= f}}_{\text{i}} {\text{(x}}_{\text{l}} \text{)}$ der gespeicherten Tonfolge als Abweichungsfaktor zugeordnet wird.

12. Verfahren nach Anspruch 10 und 11, dadurch gekennzeichnet, daß als Abweichungsfaktor der kleinste Wert einer Funktion fᵢ (x) ermittelt wird, die durch die folgende Gleichung gegeben ist:${\text{f}}_{\text{i}} \text{(} \text{x} \text{)=α} \text{l} \text{=0} \text{N} \text{-1} \text{|} \text{h} \text{(} \text{l} \text{)-} {\text{m}}_{\text{h}} \text{-(} {\text{h}}_{\text{i}} \text{(} \text{x} \text{+} \text{l} \text{)-} \text{m} {\text{}}_{{\text{h}}_{\text{i}}} \text{(} \text{x} \text{))|} \text{+β} \text{l} \text{=0} \text{N} \text{-1} \text{|} \text{d} \text{(} \text{l} \text{)-} {\text{m}}_{\text{d}} \text{-(} {\text{d}}_{\text{i}} \text{(} \text{x} \text{+} \text{l} \text{)-} \text{m} {\text{}}_{{\text{d}}_{\text{i}}} \text{(} \text{x} \text{))|}$ wobei α und β Gewichtsfaktoren sind, für die gilt: 0 < α, β und $\text{α + β = 1; h (l)}$ die Tonhöhe des l-ten Tons einer eingegebenen Tonfolge, mₕ der Median der Tonhöhen der eingegebenen Tonfolge, d(l) die Tondauer des l-ten Tons einer eingegebenen Tonfolge, m_{d} der Median der Tondauern der eingegebenen Tonfolge, hᵢ (x) die Tonhöhe des x-ten Tons einer gespeicherten Tonfolge, dᵢ (x) die Tondauer des x-ten Tons dieser eingespeicherten Tonfolge, mₕᵢ (x) der Median der Tonhöhen im Intervall hᵢ (x) bis ${\text{h}}_{\text{i}} {\text{(x + N - 1), m}}_{\text{di}} \text{(x)}$ der Median der Tondauern im Intervall dᵢ (x) bis ${\text{d}}_{\text{i}} \text{(x + N - 1)}$.

13. Verfahren nach einem der vorstehenden Ansprüche, dadurch gekennzeichnet, daß die auszugebenden Bezeichnungen der Tonfolgen entsprechend einem Übereinstimmungsgrad zwischen den zugehörigen gespeicherten Tonfolgen und der eingegebenen Tonfolge sortiert werden und daß die Ausgabe mit der Bezeichnung beginnt, deren Tonfolge der eingegebenen Tonfolge am ähnlichsten ist.

14. Verfahren nach einem der vorstehenden Ansprüche, dadurch gekennzeichnet, daß nur Bezeichnungen solcher Tonfolgen ausgegeben werden, deren Übereinstimmungsgrad größer als sein vorgegebener Wert ist.

15. Verfahren nach einem der vorstehenden Ansprüche, dadurch gekennzeichnet, daß die Notenfolgen der Vielzahl von Tonfolgen zusammen mit entsprechenden Bezeichnungen der Tonfolgen in einer Datenbankdatei (22) gespeichert sind.

16. Verfahren nach Anspruch 15, dadurch gekennzeichnet, daß zusammen mit den in der Datenbankdatei (22) gespeicherten Notenfolgen kurze charakteristische Ausschnitte der jeweiligen Tonfolgen gespeichert sind.
